# FASCICULE DE BREVET EUROPEEN

(11) **EP 2 563 702 B1**
(45) Date de publication et mention de la délivrance du brevet: **23.09.2015**
(21) Numéro de dépôt: 11713684.6
(22) Date de dépôt: 01.04.2011
(51) Int. Cl.: B65H 29/66

(54) **UNITÉ DE FORMATION D'UNE NAPPE DE SUPPORTS PLANS POUR UNE MACHINE DE PRODUCTION D'EMBALLAGES**
Einheit zur Bildung einer Lage aus ebenen Auflagen für eine Maschine zur Herstellung von Verpackungen
Unit for forming a layer of flat supports for a packaging production machine

(30) Priorité: 30.04.2010 EP 10004579
(43) Date de publication de la demande: 06.03.2013
(73) Titulaire: BOBST MEX SA, 1031 Mex (CH)
(72) Inventeur: MORISOD, Jean-Bernard, CH-1029 Villars-Ste-Croix (CH); ROMERO, José-Manuel, CH-1030 Bussigny (CH)
(74) Mandataire: Poirier, Jean-Michel Serge
(86) Numéro de dépôt international: PCT/EP2011/001653
(87) Numéro de publication internationale: WO 2011/134583

(56) Documents cités:
- EP-A1- 1 431 049
- CH-A- 363 666
- DE-A1- 3 409 548
- JP-A- 8 113 405
- JP-A- 63 267 658
- US-A- 2 526 726
- US-A- 3 315 956
- US-A- 3 861 515

## Description

La présente invention concerne une unité destinée à former une ou plusieurs nappes à partir de supports plans individuels. L'invention se rapporte également à une machine de production d'emballages comprenant une telle unité de formation de cette ou ces nappes.

Dans une machine de production d'emballages, un support d'impression plan initial, tel qu'une bande continue de carton, est successivement déroulé, imprimé et découpé selon une forme donnée. Chacune des découpes ou boîtes obtenues est destinée à former un emballage une fois repliée et collée. Pour faciliter l'assemblage des emballages, les découpes comportent souvent des rabats prolongeant chacun de leurs côtés et des rainurages facilitant le pliage des côtés de l'emballage.

Une fois ces découpes réalisées, le support initial est convoyé ensuite au travers d'une unité de séparation, de façon à positionner les différentes découpes selon plusieurs lignes parallèles, adjacentes. L'unité de séparation produit une légère déviation des découpes par rapport à la direction initiale longitudinale. Il est possible par la suite de réaligner chacune des découpes selon une même direction principale au moyen d'un ou plusieurs modules d'alignement disposés en aval du séparateur. Ce module d'alignement se présente généralement sous la forme de deux bandes transporteuses se faisant face l'une en-dessus de l'autre. Chacune des découpes est intercalée et est déplacée à grande vitesse entre les deux bandes. Les modules d'alignement, et ainsi les découpes, sont distants les uns des autres.

L'étape suivante consiste ensuite à acheminer chacune de ces découpes au poste d'empilage. Toutefois, l'empilage et la mise en paquet des découpes ne peuvent se faire correctement que si les découpes se déplacent lentement. Il est nécessaire de réduire la vitesse des découpes à la sortie du module d'alignement. Ce ralentissement s'obtient généralement en transférant les découpes sur un dispositif transporteur disposée en aval du module d'alignement, le dispositif transporteur se déplaçant à une vitesse réduite comparativement à celle du dispositif transporteur formée par le module d'alignement.

Pour réduire la longueur de l'unité d'empilage et de mise en paquet et ainsi de la machine, la réalisation d'une nappe de découpes s'avère nécessaire. Ainsi sont formées autant de lignes de nappes qu'il y a de découpes dans la largeur du support initial. Les découpes sont posées les unes sur les autres en se chevauchant au fur et à mesure de la progression du flux de découpes. Cette disposition et cette progression des découpes en nappe permettent également de garder une cadence de production constante.

### Etat de la technique

La nappe est formée grâce à un transfert et à un différentiel de vitesse entre un premier dispositif transporteur, transportant rapidement les découpes, et un deuxième dispositif transporteur, faisant avancer la nappe plus lentement (voir par exemple les documents US- 3.942.786 et FR- 2.784.085). Le premier dispositif transporteur est soit le module d'alignement soit des rampes de l'unité de séparation.

Des problèmes de bourrage récurrents sont constatés au niveau de cette zone de transfert. Ces bourrages trouvent souvent leur origine dans la difficulté à déposer une découpe se déplaçant à grande vitesse et relativement librement sur une nappe de découpes déjà formée et se déplaçant plus lentement. Le différentiel de vitesse entre la découpe rapide et la nappe lente peut notamment aboutir à une mauvaise orientation de la découpe une fois celle-ci déposée sur la nappe. Si elle n'est pas détectée et corrigée à temps, cette mauvaise orientation peut alors gêner à son tour le dépôt des découpes suivantes.

Dans beaucoup de cas, il se produit alors un accrochage ou même un coincement d'une découpe dans une autre, notamment au niveau de leurs rabats, pattes, rebords, découpes, gaufrages ou toutes autres modifications. Ce coincement génère donc des phénomènes de bourrage qui obligent l'opérateur à stopper régulièrement l'unité de façon à rétablir le flux normal des découpes.

Cette difficulté à positionner correctement les découpes sortant du premier dispositif transporteur est également accentuée par le comportement des découpes durant leur transfert jusqu'au deuxième dispositif transporteur lent. Le deuxième dispositif transporteur se trouve généralement à un niveau plus bas par rapport à la sortie du premier dispositif transporteur, i.e. le module d'alignement. Les découpes sont lâchées depuis cette sortie avant d'atteindre le dispositif transporteur lent. Durant leur descente, elles sont alors soumises aux flux d'air générés par les dispositifs transporteurs ou par les découpes elles-mêmes. Leur faible épaisseur et leur relative légèreté les amènent donc à osciller autour d'une trajectoire idéale. Il est donc souvent difficile de contrôler la trajectoire suivie par les découpes durant leur transfert au moment de leur arrivée dans l'unité de mise en nappe.

Un premier système pour contrôler la trajectoire des découpes consiste à interposer une pluralité de déflecteurs entre la sortie du premier dispositif transporteur et l'entrée du deuxième dispositif transporteur. Toutefois, même si ces déflecteurs diminuent sensiblement le risque de bourrage à des vitesses relativement lentes, ils s'avèrent insuffisants lorsque les découpes se déplacent très rapidement. Dans ce cas, les flux d'air générés au sein de la machine perturbent trop la trajectoire des découpes pour que les déflecteurs puissent véritablement conférer une trajectoire idéale aux découpes. Par ailleurs, même aux vitesses lentes, il est souvent nécessaire de réajuster régulièrement et individuellement chacun des déflecteurs de manière à garantir une régularité dans le flux des découpes.

En complément de ces déflecteurs, il est également fait usage de rouleaux de pression disposés transversalement au dispositif transporteur lent de manière à venir appuyer fortement sur le dessus des lignes de nappe de découpes. Ces rouleaux de pression sont généralement positionnés juste après les déflecteurs de manière à plaquer les découpes issues du premier dispositif transporteur sur la nappe en train de se former. Ces rouleaux contribuent donc à faire passer les découpes d'une vitesse rapide à une vitesse lente. Toutefois, ces rouleaux s'avèrent incapables de limiter le risque de coincement des découpes les unes dans les autres, notamment au niveau de leurs rabats respectifs.

On connaît d'après les documents US-3.315.956, DE-363.666 et US-2.526.726 des systèmes pour former une nappe avec des supports plans. Le deuxième dispositif transporteur est muni d'une zone de réception pour les supports arrivant du premier dispositif transporteur, et présentant une portion incurvée convexe.

Dans les dispositifs de l'art antérieur, la position d'un support de la nappe fluctue encore dans les premiers instants qui suivent sa mise en nappe du fait que sa vitesse n'est pas encore stabilisée. Il a donc tendance à glisser sur le support qui la précède. Ce glissement augmente d'autant le risque d'un coincement mutuel de ces supports et, donc, d'un bourrage de l'unité.

### Exposé de l'invention

Un objectif principal de la présente invention consiste à mettre au point une unité de formation d'une ou plusieurs nappes de supports plans individuels. Un deuxième objectif est de réaliser une unité de mise en nappe permettant de contrôler efficacement la trajectoire des découpes. Un troisième objectif est de rendre précis la mise en nappe en évitant un coincement des découpes les unes dans les autres. Un quatrième objectif est celui d'obtenir une unité de mise en nappe permettant d'éviter les inconvénients de l'état de la technique. Un autre objectif encore est celui de prévoir une machine de production d'emballages avec une unité de séparation et une unité de mise en nappe.

Une unité de formation d'une ou plusieurs nappes de supports plans individuels, provenant d'au moins un premier dispositif transporteur, transportant les supports d'amont en aval à une première vitesse est définie par la revendication 1.

Autrement dit avec l'invention, la portion incurvée sert à courber un support plan individuel amont et à le positionner sur un support plan individuel aval précédent avant la mise en nappe définitive. L'unité est configurée pour courber les supports plans individuels après être arrivé les uns après les autres au moment où ils passent sur la portion incurvée et les déposer sur les supports déjà posés sur le deuxième dispositif transporteur. Ce n'est qu'après cette phase de courbure que la nappe est formée grâce aux moyens pour former la nappe.

D'une part, cette courbure confère au support une forme arquée qui est mieux adaptée pour réceptionner les supports qui suivent en amont provenant du premier dispositif transporteur, et qui se déposent à grande vitesse sur le deuxième dispositif transporteur. Les supports déposés se déplacent sur la surface courbe de la portion incurvée dirigée vers le haut. Les supports qui se déposent sur les supports déjà déposés sont transportés et guidés plus efficacement que s'ils avaient été déposés sur une surface plane. Par ailleurs, la forme courbe évite également que des rabats, des pattes, des rebords, des lignes de découpes, des gaufrages ou toutes autres modifications du support déjà déposé ne viennent gêner le dépôt des supports suivants. Ces rabats, pattes, rebords, lignes de découpes, gaufrages ou toutes autres modifications ne doivent pas venir interagir avec les rabats, pattes, rebords, lignes de découpes, gaufrages ou toutes autres modifications des supports suivants et réciproquement. Avec l'invention, le risque d'un coincement d'un support dans un de ces rabats pattes, rebords, lignes de découpes, gaufrages ou toutes autres modifications est donc devenu beaucoup plus faible, avant la mise en nappe.

La courbure des supports permet, d'autre part, de faciliter la mise en nappe des supports sur le deuxième dispositif transporteur. En effet, une fois la portion incurvée franchie, le support arqué revient sur le support qui le précède dans la nappe qui se forme. Sa position par rapport à ce support précédent ne change pas jusqu'à l'étape d'empilage.

Dans un autre aspect de l'invention, une machine de production d'emballages est caractérisée en ce qu'elle comprend l'unité de formation d'une ou plusieurs nappes présentant une ou plusieurs des caractéristiques techniques décrites ci-dessous et revendiquées, disposée en aval d'une unité de séparation des supports plans.

Les sens amont et aval sont définis en faisant référence au sens de déplacement des supports, suivant la direction longitudinale dans l'unité de formation de nappe et dans l'ensemble de la machine de production d'emballages. La direction longitudinale est définie en faisant référence au sens de déplacement des supports dans l'unité de formation de nappe et dans la machine, selon son axe longitudinal médian. La direction transversale est définie comme étant la direction perpendiculaire à la direction de déplacement des supports.

### Brève description des dessins

D'autres avantages et caractéristiques de la présente invention seront mieux compris à la lecture des modes non limitatifs de réalisation de l'invention et en référence aux dessins dans lesquels:
- la Figure 1 représente une vue en perspective d'une unité de séparation installée en amont d'une unité de mise en nappe conforme à l'invention ;
- la Figure 2 représente une vue de dessus de l'unité de mise en nappe ;
- la Figure 3 représente une vue latérale de l'unité de la Figure 2, dans une première configuration de l'invention ; et
- la Figure 4 représente une vue latérale de l'unité de la Figure 2, dans une deuxième configuration de l'invention.

### Exposé détaillé de modes de réalisation préférés

Dans une machine de production d'emballages (non représentée), une bande continue de carton est imprimée dans une unité d'impression, puis découpée dans une unité de découpe. Comme cela est visible en Figure 1, cette découpe se fait par exemple selon trois voies ou lignes initiales C de supports plans individuels en carton identiques ou découpes 10 réparties régulièrement sur sa largeur.

Une unité séparation 1 est agencée à la sortie de l'unité de découpe (voir Figures 1 et 2). L'unité séparation 1 permet de séparer chacune des découpes arrivant selon les trois lignes initiales C en trois voies ou lignes bien distinctes et séparées transversalement A. Dans ce cas précis, l'unité de séparation 1 est ainsi constituée par trois rampes séparatrices de convoyage 2a, 2b et 2c disposées en éventail. Deux des rampes séparatrices latérales de convoyage 2a et 2c sont disposées de part et d'autre de la rampe séparatrice centrale de convoyage 2b. La disposition en éventail permet d'écarter transversalement les lignes A de découpes 10 les unes des autres.

Chacune des rampes séparatrices de convoyage 2a, 2b et 2c comprend une courroie inférieure sans fin entrainée par moteur 21 et une courroie supérieure sans fin entrainée par moteur 22. Les découpes 10 sont maintenues entre la courroie inférieure 21 et la courroie supérieure 22 et entraînées par ces deux courroies inférieure 21 et supérieure 22.

Durant cette phase de séparation, les découpes 10 positionnées dans des lignes adjacentes C sont séparées, ce qui donne trois flux continus A de découpes 10. Les découpes 10 sont également régulièrement espacées longitudinalement les unes des autres et circulent à grande vitesse à l'intérieur de ces flux.

À la sortie de l'unité de séparation 1, la trajectoire des découpes 10 ayant circulé sur les rampes séparatrices de convoyage latérales 2a et 2c positionnées en oblique par rapport à la rampe séparatrice centrale 2b est réalignée selon des axes longitudinaux. Pour réaliser cet alignement, la machine de production d'emballages comprend un module d'alignement qui constitue un premier dispositif transporteur 3 pour la mise en nappe ultérieure. Dans cet exemple avec trois rampes séparatrices de convoyage 2a, 2b et 2c pour l'unité de séparation 1, le premier dispositif transporteur 3 est muni d'un nombre équivalent de rampes transporteuses, i.e. trois rampes transporteuses 3a, 3b et 3c. Le premier dispositif transporteur 3 est destiné à réceptionner chacune des découpes 10 provenant des rampes séparatrices et à lui faire subir un déplacement et/ou un pivotement, de façon à l'orienter et à l'aligner selon une direction longitudinale unique. Chacune des rampes transporteuses 3a, 3b et 3c est située en face de chacune des rampes séparatrices de convoyage 2a, 2b et 2c. Dans le cas représenté dans les Figures 1 et 2, cette direction correspond sensiblement à la direction de la rampe de convoyage centrale 2b. Les trois rampes transporteuses 3a, 3b et 3c sont parallèles entre elles et à l'axe longitudinal de la machine.

Chacune des rampes transporteuses 3a, 3b et 3c comprend une courroie inférieure transporteuse sans fin entrainée par moteur 31 et une courroie supérieure transporteuse sans fin entrainée par moteur 32 (voir Figures 1, 3 et 4). Les découpes 10 sont maintenues entre la courroie inférieure 31 et la courroie supérieure 32 et entraînées par ces deux courroies inférieure 31 et supérieure 32. Chacune des rampes transporteuses 3a, 3b et 3c fait déplacer les découpes 10 à une première vitesse donnée de l'amont vers l'aval (Flèche L dans les Figures 1 à 4).

Les découpes 10 sortent des rampes transporteuses 3a, 3b et 3c par une extrémité de distribution 33. L'extrémité de distribution 33 correspond à la limite aval de la zone de pincement entre la courroie inférieure transporteuse 31 et la courroie supérieure transporteuse 32.

La machine comprend une unité de mise en nappe ou de formation d'une ou plusieurs nappes 6 avec les découpes 10. L'unité de mise en nappe 6 est disposée en aval du premier dispositif transporteur 3 et ainsi en aval de l'unité de séparation 1. L'unité de mise en nappe 6 et est alimentée en découpes 10 par chacune des rampes transporteuses 3a, 3b et 3c du premier dispositif transporteur 3, ce dernier étant donc intercalé entre l'unité de séparation 1 et l'unité de mise en nappe 6.

L'unité de mise en nappe 6 pourrait également fonctionner sans la présence d'un premier dispositif transporteur 3. Dans ce cas, les rampes séparatrices de convoyage 2a, 2b et 2c de l'unité de séparation 1 peuvent jouer le rôle du premier dispositif transporteur se déplaçant à la première vitesse donnée.

L'unité de mise en nappe 6 comprend un deuxième dispositif transporteur 6a, transportant les découpes 10 d'amont en aval. Ce deuxième dispositif transporteur 6a se présente sous la forme d'une bande transporteuse sans fin, dont la surface supérieure porteuse des découpes avance de l'amont vers l'aval (Flèche S dans les Figures 1 à 4).

Le deuxième dispositif transporteur 6a est muni d'une zone de réception 6b au niveau de la surface supérieure de la bande transporteuse sans fin. Chacune des découpes 10 vient se poser sur le deuxième dispositif transporteur 6a au niveau de la zone de réception 6b. La zone de réception 6b reçoit par exemple l'avant de la découpe suivante sur le milieu de la découpe qui précède déjà posée.

Cette bande transporteuse 6a se déplace à une deuxième vitesse réduite par rapport à la première vitesse de chacune des rampes transporteuses 3a, 3b et 3c du premier dispositif transporteur 3. Chacune des extrémités de distribution 33 des rampes transporteuses 3a, 3b et 3c est positionnée en amont et en-dessus de la bande transporteuse 6a.

De manière favorable, un déflecteur unique 7 est disposé entre les rampes transporteuses 3a, 3b et 3c et la bande transporteuse 6a. Ce déflecteur 7 se présente sous la forme d'une plaque allongée. Cette plaque 7 s'étend sensiblement sur toute la largeur de la bande transporteuse 6a. Cette plaque 7 est située en-dessus de la bande transporteuse 6a. Cette plaque 7 est orientée de manière oblique par rapport au plan formé par la bande transporteuse 6a. Le bord supérieur amont de la plaque 7 est positionné à proximité de l'extrémité de distribution 33 de chacune des rampes transporteuses 3a, 3b et 3c. Le bord inférieur aval de la plaque 7 est légèrement surélevé par rapport à la deuxième bande transporteuse 6.

Le déflecteur 7 est configuré pour diriger les découpes 10 du premier dispositif transporteur 3 vers le deuxième dispositif transporteur 6. Le déflecteur 7 permet d'imprimer une trajectoire sensiblement identique aux découpes 10 sortant de l'extrémité de distribution 33.

Un déflecteur unique 7 pour l'ensemble des lignes de nappe permet d'éviter les problèmes de réglages fastidieux et répétés auxquels sont soumis les opérateurs. Bien entendu, ce déflecteur unique 7 peut être remplacé au besoin par plusieurs déflecteurs répartis uniformément sur toute la largeur de la bande transporteuse 6a et disposés à la sortie de chacune des extrémités de distribution 33 des rampes transporteuses 3a, 3b et 3c.

Trois nappes parallèles 10a, 10b et 10c sont formées sur la bande transporteuse 6a par les découpes 10 sortant des rampes transporteuses 3a, 3b et 3c les unes après les autres (voir Figure 2), selon les trois voies ou lignes bien distinctes A. Les nappes 10a, 10b et 10c sont obtenues par la différence de vitesse entre la bande transporteuse 6a faisant progresser lentement les nappes 10a, 10b et 10c et les rampes transporteuses 3 a, 3b et 3c envoyant rapidement les découpes 10.

L'unité de mise en nappe 6 comprend un rouleau tremplin 8 disposé sous la bande transporteuse 6a au niveau de sa partie supérieure. Le rouleau tremplin 8 tourne à une vitesse sensiblement égale à celle de la bande transporteuse 6a.

L'unité de mise en nappe 6 comprend un rouleau amont 6c faisant le renvoi à l'extrémité de la bande transporteuse 6a. Le rouleau amont 6c est apte à monter (Flèches U en Figure 3) ou à descendre (Flèche D en Figure 4), pour passer d'une position abaissée à une position relevée et inversement d'une position relevée à une position abaissée. Lorsque le rouleau amont 6c est en position abaissée (voir Figure 3), l'unité de mise en nappe 6 se trouve dans une première configuration selon l'invention. Lorsque le rouleau amont 6c est position relevée (voir Figure 4), l'unité de mise en nappe 6 se trouve dans une deuxième configuration selon l'invention.

Dans la première configuration (Figure 3), la partie supérieure de la bande transporteuse 6a passe d'une partie inclinée vers le haut située en amont à une partie horizontale située en aval, en raison de la position abaissée du rouleau amont 6c. Dans cette position du rouleau amont 6c, le rouleau 8 forme à la surface de la bande transporteuse 6a une portion incurvée convexe 8a analogue à une bosse ou surface orientée et bombée vers le haut. Cette portion 8a forme une inflexion. Cette bosse 8a s'étend transversalement sur toute la largeur de la bande transporteuse 6a.

Cette bosse 8a permet de soulever les découpes 10 lorsqu'elles circulent sur la bande transporteuse 6a et de courber une découpe aval et en la préparant pour le positionnement de la découpe amont qui va suivre. La bosse 8a est située en aval de la zone de réception 6b sur le deuxième dispositif transporteur 6a. Cette position de la bosse 8a séparée de la zone de réception 6b permet de réceptionner sans entrave une découpe 10 sur une découpe déjà posée et recourbée. Ceci permet d'éviter que la découpe qui est réceptionnée au niveau de la zone de réception 6b ne vienne interférer avec les modifications, par exemple rabats, pattes, rebords, lignes de découpes, gaufrages, de la découpe déjà posée.

Pour faciliter le franchissement de la bosse 8a par les découpes 10, des dispositifs de transfert sous la forme de rouleaux 9a et 9b sont avantageusement disposés en-dessus de la bande transporteuse 6a et à faible distance de celle-ci. Ces rouleaux de transfert 9a et 9b sont entraînés en rotation, leur vitesse de rotation étant inférieure ou sensiblement égale à la vitesse de déplacement du premier dispositif transporteur 3 du module d'alignement.

Le premier de ces dispositifs de transfert, le rouleau amont 9a, est positionné entre le déflecteur 7 et le rouleau tremplin 8, i.e. entre la bosse 8a et le premier dispositif transporteur 3 et en-dessus du deuxième dispositif transporteur 6, de façon à transférer, à accompagner les découpes 10 dans leur trajectoire, et à les freiner.

Le deuxième de ces dispositifs de transfert, le rouleau aval 9b, est positionné en-dessus du deuxième dispositif transporteur 6, sensiblement à l'aplomb de la bosse 8a, i.e. du rouleau tremplin 8, de façon à transférer, à accompagner les découpes 10 dans leur trajectoire, et à les freiner.

Lors de la formation de la nappe 10a, 10b et 10c, ces rouleaux de transfert 9a et 9b accompagnent et dirigent les découpes 10 en leur imposant une trajectoire avant que ces découpes 10 ne soient définitivement déposées sur la bande transporteuse 6a. Ceci permet d'éviter aux découpes 10 des contraintes de torsion ou d'étirement importantes et ainsi des pliures ou des décalages par rapport à la direction principale définie par la nappe 10a, 10b et 10c. Les rouleaux de transferts 9a et 9b ayant une vitesse circonférentielle moins élevée que la vitesse d'avance des découpes 10 produisent un freinage progressif des découpes 10 juste avant que la nappe 10a, 10b et 10c ne soit formée.

Cette première configuration avec une bosse 8a et avec deux rouleaux de transfert 9a et 9b est destinée plus spécifiquement à la mise en nappe de découpes 10 de type « long grain » ou ayant une forme allongée et disposée dans le sens longitudinal.

Dans cette première configuration, la position longitudinale du rouleau amont 9a est réglée pour que la distance entre l'extrémité de distribution 33 et le point sur la bande transporteuse 6a à la verticale de ce rouleau amont 9a corresponde à la dimension de la découpe 10 prise dans le sens longitudinal. Grâce à ce réglage, une zone arrière de la découpe 10 est lâchée par l'extrémité de distribution 33 uniquement lorsqu'une zone avant de la découpe 10 entre en contact avec le rouleau amont 9a et/ou avec la bande transporteuse 6a. La trajectoire de la découpe 10 reste ainsi constamment sous contrôle.

Dans la deuxième configuration (Figure 4), la partie supérieure de la bande transporteuse 6a reste à l'horizontale, en raison de la position relevée du rouleau amont 6c. Le rouleau tremplin 8 reste placé sous la surface de la bande transporteuse 6a. Dans cette position du rouleau amont 6c, la bande transporteuse 6a est sans portion incurvée convexe analogue à une bosse ou surface bombée vers le haut.

Pour améliorer la mise en nappe 10a, 10b et 10c, le rouleau de transfert amont 9a est positionné sur la bande transporteuse 6a et en amont du rouleau tremplin 8. Ce rouleau de transfert amont 9a est positionné juste après le déflecteur 7 de manière à appuyer sur les découpes 10 fraîchement déposées sur la bande transporteuse 6a. La vitesse de rotation du rouleau de transfert amont 9a est égale à la vitesse de déplacement de la bande transporteuse 6a. Le rouleau aval 9b est escamoté vers le haut.

Cette deuxième configuration sans bosse et avec un seul rouleau de transfert 9a est destinée plus spécifiquement à la mise en nappe de découpes 10 de type « short grain » ou ayant une forme allongée et disposée perpendiculairement au sens longitudinal.

Il est à noter que la position du rouleau amont 9a est déplacée vers l'amont, la position de la bande transporteuse 6a restant fixe. Cette position permet de réduire la distance entre l'extrémité de distribution 33 et le rouleau de transfert amont 9a, par rapport à la distance prévue dans la première configuration. Dans cette deuxième configuration, la position longitudinale du rouleau amont 9a est réglée pour que la distance entre l'extrémité de distribution 33 et le point sur la bande transporteuse 6a à la verticale de ce rouleau amont 9a corresponde à la dimension de la découpe 10 prise dans le sens longitudinal. Grâce à ce réglage, une zone latérale amont de la découpe 10 est lâchée par l'extrémité de distribution 33 uniquement lorsqu'une zone latérale aval entre en contact avec le rouleau amont 9a et/ou avec la bande transporteuse 6a. La trajectoire de la découpe 10 reste ainsi constamment sous contrôle.

Dans la première et la deuxième configuration, l'unité de mise en nappe 6 comprend des moyens pour former la ou les nappes 10a, 10b et 10c, sous la forme d'un introducteur motorisé 12. L'introducteur motorisé 12 est placés en-dessus du deuxième dispositif transporteur 6a. L'introducteur motorisé 12 est placé en aval de la bosse 8a, au niveau de partie horizontale située en aval de la bande transporteuse 6a. L'introducteur motorisé 12 comprend une bande transporteuse sans fin située en-dessus de la bande transporteuse 6a. L'introducteur motorisé 12 est entraîné sensiblement à la même vitesse que celle du deuxième dispositif transporteur 6a.

L'introducteur motorisé 12 sert à former puis à stabiliser les nappes de découpes 10a, 10b et 10c. Chacune des lignes de nappes 10a, 10b et 10c est formée et comprimée en aval de la bosse 8a et du ou des rouleaux de transfert 9a et/ou 9b dans un intervalle de pincement 11 entre la bande transporteuse 6a et l'introducteur motorisé 12.

Dans l'unité de mise en nappe 6, la zone de réception 6b des découpes 10 au niveau de la bande transporteuse 6a, la bosse 8a de la bande transporteuse 6a et l'introducteur motorisé 12 sont séparés. Cette séparation des fonctions, avec arrivée et réception des découpes 10, courbure des découpes 10 et mise en nappe des découpes 10 permet d'optimiser la mise en nappe. Les découpes 10 ont une trajectoire contrôlée et une vitesse stabilisée, ce qui évite les risques de bourrages.

La présente invention n'est pas limitée aux modes de réalisation décrits et illustrés. De nombreuses modifications peuvent être réalisées, sans pour autant sortir du cadre défini par la portée du jeu de revendications.

## Revendications

1. Unité de formation d'une ou plusieurs nappes (10a, 10b, 10c) de supports plans individuels (10), provenant d'au moins un premier dispositif transporteur (3), transportant (L) les supports (10) d'amont en aval à une première vitesse, comprenant:
- un deuxième dispositif transporteur (6), transportant (S) les supports (10) d'amont en aval à une deuxième vitesse inférieure à la première vitesse, disposé en aval du premier dispositif transporteur (3), muni d'une zone de réception (6b) pour les supports (10) arrivant du premier dispositif transporteur (3), se présentant sous la forme d'une bande transporteuse sans fin (6a), présentant une portion incurvée convexe (8a), formée avec un rouleau tremplin (8), disposé sous la bande transporteuse sans fin (6a) et entraîné en rotation, et s'étendant sur toute la largeur du deuxième dispositif transporteur (6), et comprenant un rouleau amont (6c) faisant le renvoi à l'extrémité de la bande transporteuse (6a), et
- des moyens pour former la nappe (12), placés en-dessus du deuxième dispositif transporteur (6a), entraînés à la deuxième vitesse, et situés en aval de la portion incurvée convexe (8a),
**caractérisée en ce que** le rouleau amont (6c) est apte à monter (U) et à descendre (D), de façon à former la portion incurvée convexe (8a) à la surface de la bande transporteuse (6a).

2. Unité selon la revendication 1, **caractérisée en ce que** la portion incurvée (8a) est située en aval de la zone de réception (6b) sur le deuxième dispositif transporteur (6a).

3. Unité selon la revendication 1 ou 2, **caractérisée en ce qu'**elle comprend un premier dispositif de transfert (9a), positionné entre la portion incurvée (8a) et le premier dispositif transporteur (3), et en-dessus du deuxième dispositif transporteur (6).

4. Unité selon l'une quelconque des revendications précédentes, **caractérisée en ce qu'**elle comprend un deuxième dispositif de transfert (9b) positionné sensiblement à l'aplomb de la portion incurvée (8a) et en-dessus du deuxième dispositif transporteur (6).

5. Unité selon la revendication 3 ou 4, **caractérisée en ce que** le premier et le deuxième dispositifs de transfert (9a, 9b) sont des rouleaux entraîné en rotation et tournant à une vitesse inférieure ou sensiblement égale à celle du premier dispositif transporteur (3), de façon à entraîner et à freiner les supports (10).

6. Unité selon l'une quelconque des revendications précédentes, **caractérisée en ce que** le premier dispositif transporteur (3) comprend au moins une rampe avec une courroie transporteuse sans fin, et **en ce que** le rouleau tremplin (8) est disposé sous la bande transporteuse (6a) et tourne à une vitesse sensiblement égale à celle de ladite bande transporteuse (6a).

7. Unité selon l'une quelconque des revendications précédentes, **caractérisée en ce qu'**elle comprend un déflecteur (7) configuré pour diriger les supports (10) du premier dispositif transporteur (3) vers le deuxième dispositif transporteur (6).

8. Machine de production d'emballages, **caractérisée en ce qu'**elle comprend une unité de formation (6) d'une ou plusieurs nappes (10a, 10b, 10c) selon l'une quelconque des revendications précédentes, disposée en aval d'une unité de séparation (1) des supports plans (10).

9. Machine selon la revendication 8, **caractérisée en ce qu'**elle comprend un module d'alignement (3) intercalé entre l'unité de séparation (1) des supports plans (10) et l'unité de formation (6) d'une ou plusieurs nappes (10a, 10b, 10c).

## Patentansprüche

1. Einheit zur Bildung einer oder mehrerer Lagen (10a, 10b, 10c) von flachen Einzelträgern (10), die von mindestens einer ersten Transporteinrichtung (3) stammen, die die Träger (10) stromaufwärts nach stromabwärts mit einer ersten Geschwindigkeit transportiert (L), umfassend:
- eine zweite Transporteinrichtung (6), die die Träger (10) von stromaufwärts nach stromabwärts mit einer zweiten Geschwindigkeit, die geringer als die erste Geschwindigkeit ist, transportiert (S), die stromabwärts zu der ersten Transporteinrichtung (3) angeordnet und mit einer Aufnahmezone (6b) für die Träger (10), die von der ersten Transporteinrichtung (3) kommen, versehen ist, und die in Form eines Endlosförderbandes (6a) vorhanden ist, das einen konvex gekrümmten Abschnitt (8a) aufweist, der mit einer Sprungwalze (8) gebildet ist, die unter dem Endlosförderband (6a) angeordnet und in Drehung angetrieben wird, und der sich über die gesamte Breite der zweiten Transporteinrichtung (6) erstreckt, und umfassend eine stromaufwärtige Walze (6c), die die Umlenkung am Ende des Förderbandes (6a) durchführt, und
- Mittel, um die Lage (12) zu bilden, die über der zweiten Transporteinrichtung (6a) angeordnet sind und mit der zweiten Geschwindigkeit angetrieben werden, und die sich stromabwärts zu dem konvex gekrümmten Abschnitt (8a) befinden,
**dadurch gekennzeichnet, dass** die stromaufwärtige Walze (6c) geeignet ist, sich zu heben (U) und zu senken (D), um den konvex gekrümmten Abschnitt (8a) an der Oberfläche des Förderbandes (6a) zu bilden.

2. Einheit nach Anspruch 1, **dadurch gekennzeichnet, dass** der gekrümmte Abschnitt (8a) stromabwärts zu der Aufnahmezone (6b) auf der zweiten Transporteinrichtung (6a) angeordnet ist.

3. Einheit nach Anspruch 1 oder 2, **dadurch gekennzeichnet, dass** sie eine erste Weiterleitungseinrichtung (9a) umfasst, die zwischen dem gekrümmten Abschnitt (8a) und der ersten Transporteinrichtung (3) und über der zweiten Transporteinrichtung (6) positioniert ist.

4. Einheit nach einem der vorhergehenden Ansprüche, **dadurch gekennzeichnet, dass** sie eine zweite Weiterleitungsvorrichtung (9b) umfasst, die im Wesentlichen senkrecht zu dem gekrümmten Abschnitt (8a) und über der zweiten Transporteinrichtung (6) positioniert ist.

5. Einheit nach Anspruch 3 oder 4, **dadurch gekennzeichnet, dass** die erste und die zweite Weiterleitungsvorrichtung (9a, 9b) Walzen sind, die in Drehung angetrieben werden und sich mit einer geringeren oder im Wesentlichen gleichen Geschwindigkeit wie die erste Transporteinrichtung (3) drehen, um die Träger (10) mitzunehmen und zu bremsen.

6. Einheit nach einem der vorhergehenden Ansprüche, **dadurch gekennzeichnet, dass** die erste Transporteinrichtung (3) mindestens eine Rampe mit einem Endlosförderriemen umfasst, und dass die Sprungwalze (8) unter dem Förderband (6a) angeordnet ist und sich mit einer im Wesentlichen gleichen Geschwindigkeit wie das Förderband (6a) dreht.

7. Einheit nach einem der vorhergehenden Ansprüche, **dadurch gekennzeichnet, dass** sie ein Ablenkblech (7) umfasst, das derart ausgeführt ist, dass es die Träger (10) von der ersten Transporteinrichtung (3) zur zweiten Transporteinrichtung (6) lenkt.

8. Maschine zur Herstellung von Verpackungen, **dadurch gekennzeichnet, dass** sie eine Einheit (6) zur Bildung einer oder mehrerer Lagen (10a, 10b, 10c) nach einem der vorhergehenden Ansprüche umfasst, die stromabwärts zu einer Einheit (1) zum Trennen der flachen Träger (10) angeordnet ist.

9. Maschine nach Anspruch 8, **dadurch gekennzeichnet, dass** sie ein Ausrichtungsmodul (3) umfasst, das zwischen der Einheit (1) zum Trennen der flachen Träger (10) und der Einheit (6) zur Bildung einer oder mehrerer Lagen (10a, 10b, 10c) angeordnet ist.

## Claims

1. Unit for forming one or more layers (10a 10b, 10c) of individual planar substrates (10), arriving from at least one first conveyor device (3) conveying (L) the substrates (10) from upstream to downstream at a first speed, comprising:
- a second conveyor device (6) conveying (S) the substrates (10) from upstream to downstream at a second speed lower than the first speed, positioned downstream of the first conveyor device (3), equipped with a receiving zone (6b) for the substrates (10) arriving from the first conveyor device (3), being in the form of an endless conveyor belt (6a), having a convex curved portion (8a) formed by an intermediate roller (8) arranged under the endless conveyor belt (6a) and set into rotation, and extending over the entire width of the second conveyor device (6), and comprising an upstream roller (6c) producing the return to the end of the conveyor belt (6a), and
- means for forming the layer (12), positioned above the second conveyor device (6a), driven at the second speed, and situated downstream of the convex curved portion (8a),
**characterised in that** the upstream roller (6c) is capable of moving up (U) and down (D) so as to form the convex curved portion (8a) at the surface of the conveyor belt (6a).

2. Unit according to claim 1, **characterised in that** the curved portion (8a) is situated downstream of the receiving zone (6b) on the second conveyor device (6a).

3. Unit according to either claim 1 or claim 2, **characterised in that** it comprises a first transfer device (9a) positioned between the curved portion (8a) and the first conveyor device (3) and above the second conveyor device (6).

4. Unit according to any of the preceding claims, **characterised in that** it comprises a second transfer device (9b) positioned substantially in line with the curved portion (8a) and above the second conveyor device (6).

5. Unit according to either claim 3 or claim 4, **characterised in that** the first and second transfer devices (9a, 9b) are rollers which are set into rotation and rotate at a speed less than or substantially equal to that of the first conveyor device (3), so as to drive and to brake the substrates (10).

6. Unit according to any of the preceding claims, **characterised in that** the first conveyor device (3) comprises at least one ramp having an endless conveyor belt, and **in that** the intermediate roller (8) is positioned under the conveyor belt (6a) and rotates at a speed substantially equal to that of said conveyor belt (6a).

7. Unit according to any of the preceding claims, **characterised in that** it comprises a deflector (7) configured to direct the substrates (10) from the first conveyor device (3) toward the second conveyor device (6).

8. Machine for producing packaging, **characterised in that** it comprises a unit (6) for forming one or more layers (10a 10b, 10c) according to any of the preceding claims, located downstream of a unit (1) for separating the planar substrates (10).

9. Machine according to claim 8, **characterised in that** it comprises an alignment module (3) inserted between the unit (1) for separating the planar substrates (10) and the unit (6) for forming one or more layers (10a, 10b, 10c).
